# EUROPÄISCHE PATENTSCHRIFT

(11) **EP 0 929 432 B1**
(45) Veröffentlichungstag und Bekanntmachung des Hinweises auf die Patenterteilung: **05.04.2000**
(21) Anmeldenummer: 97912115.9
(22) Anmeldetag: 08.10.1997
(51) Int. Cl.: B61G 9/04, B61G 9/22

(54) **ZUGEINRICHTUNG FÜR SCHIENENFAHRZEUGE**
TRACTION DEVICE FOR RAILWAY VEHICLES
DISPOSITIF DE TRACTION POUR VEHICULE FERROVIAIRE

(30) Priorität: 09.10.1996 DE 19641572
(43) Veröffentlichungstag der Anmeldung: 21.07.1999
(73) Patentinhaber: Eisenbahntechnik Halberstadt GmbH, 38820 Halberstadt (DE); "KG" Ringfeder Bahntechnik GmbH, 47807 Krefeld (DE)
(72) Erfinder: STAUB, John, D-06484 Quedlinburg (DE); ROMMERSKIRCHEN, Kurt, D-47802 Krefeld (DE)
(74) Vertreter: Kraft, Werner, Dipl.-Ing.(FH)
(86) Internationale Anmeldenummer: EP9705462
(87) Internationale Veröffentlichungsnummer: WO9815446

(56) Entgegenhaltungen:
- DE-C- 715 271
- FR-A- 2 119 448

## Beschreibung

Die Erfindung betrifft eine Zugeinrichtung für Schienenfahrzeuge, im wesentlichen bestehend aus einer fahrzeugseitig anschließbaren Stützplatte, einer Federeinheit sowie einem Zugglied zum Verbinden der Federeinheit mit einem Kuppelarm eines Zughakens oder einer automatischen Zugkupplung.

Bei einer durch die EP-PS 0 551 824 bekannten Zugeinrichtung mit den zuvor genannten Gattungsmerkmalen ist das Zugglied an einer Seite als gabelförmige Zugstange gestaltet. Diese Zugstange, die über eine Zugplatte und eine zentrale Mutter am hinteren Ende der Federeinheit angreift, durchdringt eine etwa mittig in der fahrzeugseitig befestigten Stützplatte angeordnete Bohrung. Am gabelförmigen Kopf der Zugstange ist mit Hilfe eines Bolzens eines Kuppelarm eines Zughakens angebracht. Bei einer Zugeinrichtung dieses Typs ist es vorteilhaft möglich, den Bolzen für einen Austausch des Zughakens herauszuziehen, wobei die Zugeinrichtung komplett mit dem Fahrzeug verbunden bleibt. Allerdings ist aufgrund der linienförmigen Berührungen zwischen der Zugstange und der Bohrung der Stützplatte ein erhöhter Verschleiß an dieser Lagerstelle nicht auszuschließen. Weiter sind Maßnahmen zu treffen, die ein ungewolltes Verdrehen der Zugstange mit Gabelkopf und damit auch des Zughakens verhindern.

Durch die DE-PS 34 23 808 gehört ferner eine Zugeinrichtung für Schienenfahrzeuge zum Stand der Technik, bei der das Zugglied und der Zughaken ein einstückiges Bauteil bilden, das die Stützplatte und die Federeinheit rahmenartig umgreift. Dieses Bauteil ist in einer hinter der Federeinheit angeordneten Aufnahme horizontal schwenkbar gehaltert und an der Stützplatte in Schwenkrichtung geführt. Die Zugeinrichtung mit dem vorbeschriebenen einstückigen Bauteil ist in bezug auf die Herstellung aufwendig. Außerdem muß für einen Austausch dieses Bauteils (speziell bei Verschleiß am Zughaken) die Zugeinrichtung aus dem Fahrzeug ausgebaut und zerlegt werden.

Der Erfindung liegt die Aufgabe zugrunde, eine Zugeinrichtung der gattungsgemäßen Art unter Einsatz möglichst einfacher und robuster Mittel so zu gestalten, daß eine unkomplizierte, kostengünstige Herstellung und ein weitgehend verschleißfreier Einsatz über einen langen Zeitraum erreichbar sind; dabei soll ein ggf. notwendiger Austausch eines Zughakens oder eines vergleichbaren Bauteils einer automatischen Zugkupplung bei unverändert fahrzeugseitig angeschlossener Zugeinrichtung ausführbar sein.

Diese Aufgabe wird erfindungsgemäß dadurch gelöst, daß das Zugglied aus zwei mit Abstand zueinander angeordneten Laschen gebildet ist, die durch einen mit der Federeinheit zusammenwirkenden hinteren Verbindungsbolzen und durch einen zugleich den Kuppelarm aufnehmenden vorderen Anschlußbolzen vereinigt sind, wobei beide Laschen in der Stützplatte längsverschiebbar gelagert und geführt ist.

Vorteilhafte Ausführungsformen der Erfindung sind in den Unteransprüchen angegeben.

Ausführungsbeispiele der Erfindung sind in der Zeichnung prinzipartig dargestellt und werden im folgenden näher beschrieben.

Fig. 1 und Fig. 2 zeigen eine erfindungsgemäße Zugeinrichtung in Längsansicht bzw. in der zugehörigen Draufsicht.

Fig. 3, Fig. 4 und Fig. 5a beinhalten jeweils unterschiedliche Gestaltungsmöglichkeiten des in Zeichnungsebene der Fig. 1 linken Bereiches der Zugeinrichtung. Bei Fig. 5b und 5c handelt es sich um ergänzende Ansichten zu Fig. 5a, und zwar in Richtung des dortigen Pfeiles X bzw. des Pfeiles Y.

Fig. 6a, 6b sowie Fig. 7 bis 9a betreffen alternative Ausführungsformen des in Zeichnungsebene der Fig. 1 rechten Bereiches der Zugeinrichtung; Fig. 9b ist die Draufsicht zu Fig. 9a.

Gemäß Fig. 1 und 2 hat die Zugeinrichtung eine Stützplatte 8, die in üblicher, hier nicht näher dargestellter Weise an ihren seitlich beabstandeten Flanschen 8a an Trägern des Fahrzeuguntergestelles anschließbar ist und in Zugrichtung durch entsprechende seitliche Anschläge des Fahrzeuges abgestützt wird. Weiter enthält die Zugeinrichtung eine Federeinheit 7, die im vorliegenden Ausführungsbeispiel ein Federgehäuse, das aus zwei teleskopartig zusammenwirkenden Gehäusetöpfen 7a und 7b gebildet ist, und eine in diesem Federgehäuse abgeschirmt angeordnete Reibungsfeder aufweist.

Zu der Zugeinrichtung gehört außerdem ein Zugglied 1, das dem Verbinden der Federeinheit 7 mit einem Kuppelarm 6 eines Zughakens oder einer automatischen Zugkupplung dient. Nach Fig. 1 sind im Hinblick auf eine Führung des Kuppelarmes 6 Distanzbuchsen 6a aus Kunststoff vorgesehen, die jedoch bei Vorhandensein einer fahrzeugseitigen Führung - in der Regel am Kopfträger - für den Kuppelarm 6 auch weggelassen werden können.

Das Zugglied 1 ist aus zwei mit senkrechtem Abstand zueinander angeordneten Laschen 2 und 3 gebildet. Sowohl die obere Lasche 2 als auch die untere Lasche 3 ist in der entsprechend ausgenommenen Stützplatte 8 längsverschieblich gelagert und geführt. Beide Laschen 2 und 3 haben Druckanschläge 2b bzw. 3b, die mit der vorderen Fläche der Stützplatte 8 zusammenwirken und so die Vorspannkraft der Federeinheit 7 bestimmen. Sofern die Federeinheit 7 bei Erreichen des maximalen Hubweges der Zugeinrichtung eine stabile Blockstellung einnimmt - wie dies bei einer Reibungsfeder ja der Fall ist - kann auf die in Fig. 2 strichpunktiert gezeichneten Zuganschläge 2c bzw. 3c an den Laschen 2 und 3 verzichtet werden. Ansonsten begrenzen diese Zuganschläge 2c und 3c den maximalen Zugweg bei ihrem Anliegen gegen die hintere Fläche der Stützplatte 8.

Weitere Bestandteile des Zuggliedes 1 sind ein mit der Federeinheit 7 zusammenwirkender hinterer Verbindungsbolzen 4 sowie ein vorderer Anschlußbolzen 5. Diese in Fig. 1 nur in ihrer jeweiligen Wirklinie dargestellten Bolzen 4 und 5 sind in jeweilige Bohrungen 2a bzw. 3a der oberen Lasche 2 und der unteren Lasche 3 eingesetzt und zum Vereinigen der Laschen 2 und 3 gegenüber diesen gehaltert. Der vordere Anschlußbolzen 5 dient außerdem der Aufnahme des Kuppelarmes 6. Vom Gesamtaufbau her betrachtet ähnelt das Zugglied 1 dem Prinzip eines Gliedes einer einfachen Antriebskette, wie sie in der Antriebstechnik gebräuchlich ist.

Wie aus Fig. 3 und 4 ersichtlich ist, wird der Anschlußbolzen 5 von unten in die Bohrungen 3a und 2a eingeführt bis er gegen eine Anschlagplatte 10 stößt, die mittels einer Schweißnaht 10a (alternativ durch Schrauben) an der oberen Lasche 2 befestigt ist. Nach Fig. 3 sichert eine durch Schrauben 11a mit der unteren Lasche 3 verbundene Halteplatte 11 den Anschlußbolzen 5 in montierter Stellung. Dies geschieht gemäß Fig. 4 einerseits über einen Sicherungsring 9, der in eine außerhalb der unteren Lasche 3 befindliche Bolzennut eingreift, und andererseits über eine Befestigungsschraube 13, die an der Anschlagplatte 10 der oberen Lasche 2 angeheftet ist und mit dem Anschlußbolzen 5 zusammenwirkt. Ergänzend können die beiden Laschen 2 und 3 mit Hilfe von Stegen 14 (siehe Fig. 3) in ihrer Lage zueinander fixiert werden. Ein Hilfsgewinde 5a erleichtert den nach Entfernen der Halteplatte 11 (Fig. 3) oder des Sicherungsringes 9 (Fig. 4) möglichen Ausbau des Anschlußbolzens 5 nach unten.

Die in Fig. 5a bis 5c gezeigte Halterung des Anschlußbolzens 5 gegenüber den Laschen 2 und 3 beinhaltet auch die zuvor genannte fixierende Funktion, allerdings ohne Stege 14. Dazu sind der Anschlußbolzen 5 und die obere Lasche 2 nach Art einer Bajonettverbindung wie folgt gestaltet: Der Anschlußbolzen 5 hat nutförmige Abschnitte 5b, die sich zwischen zwei seitlichen Abflachungen 5c erstrecken. Die obere Lasche 2 ist mit zwei angeschweißten Halteblechen 2d versehen, durch welche die Bohrung 2a örtlich verkleinert wird. Der Querabstand der Halteplatten 2d ist geringfügig größer als die zwischen den Abflachungen 5c verbleibende Breite des Anschlußbolzens 5, so daß dieser bei einer gegenüber Fig. 5b um 90° gedrehten Stellung die Haltebleche 2d passieren kann. In der Position nach Fig. 5b stellen die Haltebleche 2d und die nutförmigen Abschnitte 5b des Anschlußbolzens 5 in formschlüssiger Wirkverbindung. An der unteren Lasche 3 ist eine gabelförmig gestaltete Halteplatte 11 durch Schrauben 11a befestigt. Diese Halteplatte 11 greift über ihre Gabelarme 11b in seitliche Einschnitte 5d des Anschlußbolzens 5, der dadurch in vertikaler Richtung sowie in Umfangsrichtung fixiert ist. Ein Ausbau des Anschlußbolzens 5 ist nach dem Entfernen der gabelförmigen Halteplatte 11 und Drehen des Anschlußbolzens 5 um 90° leicht möglich.

Der hintere Verbindungsbolzen 4 kann durch die im Zusammenhang mit dem vorderen Anschlußbolzen 5 beschriebenen und miteinander kombinierbaren Bauteile - Sicherungsring 9, Anschraubplatte 10, Halteplatte 11 - ebenso gegenüber den beiden Laschen 2 und 3 gehaltert werden, wie dies den Fig. 6a bis 9b zu entnehmen ist. Auch die anhand der Fig. 5a bis 5c erläuterte Gestaltung als Bajonettverbindung und der Einsatz der gabelförmigen Halteplatte 11 sind in bezug auf den Verbindungsbolzen 4 ausführbar.

In den Beispielen nach Fig. 6a, 6b und 7 hat der Verbindungsbolzen 4 jeweils einen zylindrischen Querschnitt. Dieser Bolzen wirkt im Sinne guter Krafteinleitung mit der Federeinheit 7 unter Zwischenschaltung eines Adapters 12 zusammen, der eine dem Bolzendurchmesser angepaßte muldenförmige Rundung aufweist. Gemäß Fig. 6a dienen als Adapter 12 zwei stegartige Druckstücke 12a, die jeweils am Boden des äußeren Gehäusetopfes 7a der Federeinheit 7 angeschweißt sind und den Verbindungsbolzen 4 halbkreisförmig umgreifen. Wie in Fig. 7 dargestellt ist, können die Druckstücke 12a und der Boden des Gehäusetopfes 7a auch einstückig sein, wobei sich eine Herstellung durch Brennschneiden und anschließendes Biegen der Druckstücke 12a gegenüber dem Gehäuseboden um 90° anbietet.

Der in Fig 8 gezeigte Verbindungsbolzen 4 hat einen halbkreisförmigen Querschnitt, wobei dessen Planfläche 4a gegen den Boden des äußeren Gehäusetopfes 7a der Federeinheit 7 anliegt. Gemäß Fig. 9a und 9b ist der Verbindungsbolzen 4 quadratisch ausgebildet, wobei auch ein rechteckiger Querschnitt möglich ist. Für die Aufnahme eines derartigen Verbindungsbolzens 4 versteht es sich, die obere Lasche 2 und die untere Lasche 3 mit entsprechend eckiger Öffnung 2a bzw. 3a zu versehen. Wie der Halbbolzen nach Fig. 8, überträgt auch der quadratische Verbindungsbolzen 4 die auftretenden Zugkräfte unmittelbar über seine Planfläche 4a auf den äußeren Gehäusetopf 7a der Federeinheit 7. Zur Halterung des quadratischen Verbindungsbolzens 4 gegenüber den Laschen 2 und 3 können gleichfalls Sicherungsringe 9 verwendet werden, die in nur im Eckenbereich des Verbindungsbolzens 4 enthaltene Nuten eingreifen (siehe Fig. 9b).

### Liste der Bezugszeichen

- 1: Zugglied
- 2: obere Lasche
- 2a: Bohrung
- 2b: Druckanschlag
- 2c: Zuganschlag
- 2d: Halteplatte
- 3: untere Lasche
- 3a: Bohrung
- 3b: Druckanschlag
- 3c: Zuganschlag
- 4: Verbindungsbolzen
- 4a: Planfläche
- 5: Anschlußbolzen
- 5a: Hilfsgewinde für Bolzenausbau
- 5b: nutförmiger Abschnitt
- 5c: Abflachung
- 5d: seitlicher Einschnitt
- 6: Kuppelarm, z. B. eines Zughakens
- 6a: Distanzbuchse
- 7: Federeinheit
- 7a: äußerer Gehäusetopf
- 7b: innerer Gehäusetopf
- 8: Stützplatte
- 8a: Flansch
- 9: Sicherungsring
- 10: Anschlagplatte
- 10a: Schweißnaht
- 11: Halteplatte
- 11a: Schraube
- 11b: Gabelarm
- 12: Adapter mit muldenförmiger Rundung
- 12a: stegartiges Druckstück
- 13: Befestigungsschraube
- 14: Steg

## Patentansprüche

1. Zugeinrichtung für Schienenfahrzeuge, im wesentlichen bestehend aus einer fahrzeugseitig anschließbaren Stützplatte (8), einer Federeinheit (7) sowie einem Zugglied (1) zum Verbinden der Federeinheit (7) mit einem Kuppelarm (6) eines Zughakens oder einer automatischen Zugkupplung, dadurch gekennzeichnet, daß das Zugglied (1) aus zwei mit Abstand zueinander angeordneten Laschen (2, 3) gebildet ist, die durch einen mit der Federeinheit (7) zusammenwirkenden hinteren Verbindungsbolzen (4) und durch einen zugleich den Kuppelarm (6) aufnehmenden vorderen Anschlußbolzen (5) vereinigt sind, wobei beide Laschen (2, 3) in der Stützplatte (8) längsverschiebbar gelagert und geführt ist.

2. Zugeinrichtung nach Anspruch 1, dadurch gekennzeichnet, daß der Verbindungsbolzen (4) und der Anschlußbolzen (5) in jeweilige Bohrungen (2a, 3a) der Lasche (2) und der Lasche (3) eingesetzt und gegenüber diesen Laschen (2, 3) gehaltert sind.

3. Zugeinrichtung nach Anspruch 2, dadurch gekennzeichnet, daß für die Halterung des Verbindungsbolzens (4) und/oder des Anschlußbolzens (5) Sicherungsringe (9) vorgesehen sind, die jeweils in eine außerhalb der Laschen (2, 3) befindliche Bolzennut eingreifen.

4. Zugeinrichtung nach Anspruch 2 oder 3, dadurch gekennzeichnet, daß für die Halterung des Verbindungsbolzens (4) und/oder des Anschlußbolzens (5) durch Schweißen (10a) oder Schrauben (11a) an den Laschen (2, 3) befestigte Platten (10, 11) eingesetzt werden.

5. Zugeinrichtung nach einem der Ansprüche 2 bis 4, dadurch gekennzeichnet, daß der Verbindungsbolzen (4) und/oder der Anschlußbolzen (5) und eine der beiden Laschen (2, 3) - vorzugsweise die Lasche (2) - nach Art einer Bajonettverbindung gestaltet sind und korrespondieren, wobei der Verbindungsbolzen (4) bzw. der Anschlußbolzen (5) durch eine gabelförmig gestaltete, an der jeweils anderen Lasche (3 bzw. 2) angeschraubte Halteplatte (11) in vertikaler Richtung sowie in Umfangsrichtung fixiert ist.

6. Zugeinrichtung nach einem der Ansprüche 1 bis 5, dadurch gekennzeichnet, daß der Verbindungsbolzen (4) einen zylindrischen Querschnitt aufweist und mit der Federeinheit (7) unter Zwischenschaltung eines entsprechend muldenförmig gerundeten Adapters (12) zusammenwirkt.

7. Zugeinrichtung nach einem der Ansprüche 1 bis 5, dadurch gekennzeichnet, daß der Verbindungsbolzen (4) einen halbkreisförmigen Querschnitt aufweist und über seine Planfläche (4a) gegen die Federeinheit (7) anliegt.

8. Zugeinrichtung nach einem der Ansprüche 1 bis 5, dadurch gekennzeichnet, daß der Verbindungsbolzen (4) im Querschnitt quadratisch oder rechteckförmig ausgebildet ist und in unmittelbarer Wirkverbindung mit der Federeinheit (7) steht.

## Claims

1. Traction device for railway vehicles, generally consisting of support plate (8) connected to the vehicle (8), a spring unit (7) and a drawing member (1) for connecting to the spring unit (7) with a couple arm (6) of a drawing hook or an automatic drawing coupling, characterised by the drawing member (1) being made up of two brackets (2, 3), which are linked by a rear linking bolt (4) working with the spring unit (7) and by a front connection bolt (5) receiving the couple arm (6), with both brackets (2, 3) being positioned and guided in the support plate (8) with longitudinal movement.

2. Traction device according to claim 1, characterised by the linking bolt (4) and the connection bolt (5) being set in the relevant holes (2a, 3a) of the (2) and bracket (3) and mounted for these brackets (2, 3).

3. Traction device according to claim 2, characterised by security rings (9) being provided for the mounting of the linking bolt (4) and/or the connection bolt (5), each of which connects with a nut located outside the brackets (2, 3).

4. Traction device according to claim 2 or 3, characterised by plates (10,11) being used for the mounting of the linking bolt (4) and/or the connection bolt (5) by welding (10a) or bolting (11a) to the brackets (2, 3).

5. Traction device according to one of the claims 2 to 4 characterised by linking bolt (4) and/or connection bolt (5) and one of the two brackets (2, 3) - preferably the bracket (2) - being designed in the form of a bayonet connection and corresponding, with the linking bolt (4) and/or connection bolt (5) being fixed by a fork-shaped mounting plate (11) screwed to the respective other bracket (3 or 2) in a vertical and circumferential direction.

6. Traction device according to one of the claims 1 to 5 characterised by the linking bolt (4) having a cylindrical diameter and interacting with the spring unit (7) with an intermediate adapter (12) with a corresponding trough-shaped rounding.

7. Traction device according to one of the claims 1 to 5 characterised by the linking bolt (4) having a semi-circular diameter and is laid against the spring unit (7) via a plane flange (4a).

8. Traction device according to one of the claims 1 to 5 characterised by the diameter of the linking bolt (4) being square and rectangular in shape and in direct interaction with the spring unit (7).

## Revendications

1. Dispositif de traction pour véhicules sur rail, constitué principalement d'une plaque d'appui (8) raccordable sur le véhicule, d'une unité à ressort (7) et d'un membre de traction (1) pour le raccordement de l'unité à ressort (7) au bras d'accouplement (6) d'un crochet de traction ou d'un accouplement automatique de traction, **caractérisé en ce que** le membre de traction (1) est formé de deux éclisses (2, 3) disposées à intervalle l'une de l'autre, et réunies par un axe de liaison (4) arrière agissant avec l'unité à ressort (7) et par un axe de raccordement (5) où est également logé le bras d'accouplement (6), les deux éclisses (2, 3) étant guidées et logées de manière à pouvoir coulisser en longueur dans la plaque d'appui (8).

2. Dispositif de traction selon revendication 1, **caractérisé en ce que** l'axe de liaison (4) et l'axe de raccordement (5) sont insérés dans des alésages correspondants (2a, 3a) de l'éclisse (2) et de l'éclisse (3) et maintenus dans ces éclisses (2, 3).

3. Dispositif de traction selon revendication 2, **caractérisé en ce que** des bagues de fixations (9) sont prévues pour le maintien de l'axe de liaison (4) et/ou de l'axe de raccordement (5), lesquelles s'engagent dans une rainure d'axe à l'extérieur des éclisses (2, 3).

4. Dispositif de traction selon revendication 2 ou 3, **caractérisé en ce que** des plaques sont fixées (10, 11) par soudure (10a) ou vissage (11a) sur les éclisses (2, 3) pour le maintien de l'axe de liaison (4) et/ou de l'axe de raccordement (5).

5. Dispositif de traction selon l'une des revendications 2 à 4, **caractérisé en ce que** l'axe de liaison (4) et/ou l'axe de raccordement (5) et l'une des deux éclisses (2, 3) - préférentiellement l'éclisse (2) - sont formés à la façon d'un joint à baïonnette et correspondent, l'axe de liaison (4) ou l'axe de raccordement (5) étant fixés verticalement et circonférentiellement par une plaque de maintien (11) en forme de fourche, vissée sur l'éclisse opposée correspondante (3 ou 2).

6. Dispositif de traction selon l'une des revendications 1 à 5, **caractérisé en ce que** l'axe de liaison (4) présente une section cylindrique et agit avec l'unité à ressort (7) au moyen de l'intercalation d'un adaptateur correspondant arrondi en auge (12).

7. Dispositif de traction selon l'une des revendications 1 à 5, **caractérisé en ce que** l'axe de liaison (4) présente une section semi-circulaire et repose par sa surface plane (4a) contre l'unité à ressort (7).

8. Dispositif de traction selon l'une des revendications 1 à 5, **caractérisé en ce que** l'axe de liaison (4) présente une section carrée ou rectangulaire et est en relation active immédiate avec l'unité à ressort (7).
